# EUROPÄISCHE PATENTSCHRIFT

(11) **EP 3 501 673 B1**
(45) Veröffentlichungstag und Bekanntmachung des Hinweises auf die Patenterteilung: **09.02.2022**
(21) Anmeldenummer: 17210103.2
(22) Anmeldetag: 22.12.2017
(51) Int. Cl.: B08B 1/00, B65G 1/00, B25J 11/00

(54) **REINIGUNGSVORRICHTUNG UND VERFAHREN ZU DEREN BETRIEB**
CLEANING MACHINE AND METHOD FOR ITS OPERATION
DISPOSITIF DE NETTOYAGE ET SON PROCÉDÉ DE FONCTIONNEMENT

(43) Veröffentlichungstag der Anmeldung: 26.06.2019
(73) Patentinhaber: Borbet Thüringen GmbH, 99947 Bad Langensalza (DE)
(72) Erfinder: Honsel, Claus-Michael, 59519 Möhnesee (DE); Keller, Kevin, 99974 Mühlhausen (DE)
(74) Vertreter: Brinkmann & Partner

(56) Entgegenhaltungen:
- WO-A1-2008/061951
- DE-A1- 10 135 658
- DE-A1-102014 006 098
- GB-A- 735 575
- GB-A- 2 548 484
- US-A1- 2016 129 481
- US-A1- 2016 214 144

## Beschreibung

Die vorliegende Erfindung betrifft eine Reinigungsvorrichtung zur automatisierten Reinigung von im Wesentlichen flächigen Regalböden von Regalen. Dabei handelt es sich um von Roboter bewirtschaftbare Regale. Diese sind im Stand der Technik umfangreich bekannt und automatisch bewirtschaftete Regale werden in industrie und Handel umfangreich eingesetzt. Dazu werden Logistikroboter nach sogenannten Pick-by-Robot-Verfahren eingesetzt. Solche Regale, die beispielsweise in Produktionsprozessen als Zwischenlager dienen, als Lager für Waren von Handelsgroßlagern und dergleichen, umfassen eine große Vielzahl von Regalfächern. Solche Regale können viele Meter hoch und insgesamt sehr lang sein. Entsprechende Hallen können Regale mit hunderten oder gar tausenden von Regalfächern aufnehmen. Zwischen den Regalen sind sogenannte Gassen gebildet, und je nach System des Logistikroboters mit entsprechenden Schienen oder sonstiger Infrastruktur versehen, damit der Logistikroboter eigenständig vor ein Regalfach fahren kann, um dort Belade- oder Entladevorgänge durchzuführen.

Bei einem bekannten Typ von Pick-by-Robot-Regalanlage sind die Regalböden geteilt, so dass der Logistikroboter in die Mitte zwischen zwei Regalbodenteilen einfahren und dort Hub- und Senkbewegungen vornehmen kann.

Insbesondere bei der Verwendung entsprechender Regalsysteme als Zwischenlager in Produktionsprozessen hat sich herausgestellt, dass Verschmutzungen nachfolgende Produktionsprozesse erheblich beeinflussen können. So kann es erforderlich sein, tausende von Zwischenprodukten nachzureinigen. Die Robotersteuerungen für das Pick-by-Robot-System sorgen dafür, dass eine gute Auslastungsverteilung stattfindet. Auf diese Weise stehen immer wieder Regalfächer frei und können Staub oder herunterfallenden Schmutz aufnehmen, der dann später eingelagerte Zwischenprodukte wiederum verschmutzen kann. Auch kann bei der Be- und Entladung entsprechender Regalfächer Schmutz gelöst werden und herunterfallen und so wiederum darunter gelagerte Produkte verschmutzen.

Aus den dargelegten Gründen ist es wünschenswert, die Regalfächer zu reinigen. Bei mehreren hunderten oder tausenden von Regalfächern kann dies zu einer dauerhaften Tätigkeit ausarten, wobei eine Koordination mit den automatischen Logistikvorgängen des Lagers schwierig ist.

Das Dokument US-A1-2016/214144 offenbart eine Reinigungsvorrichtung mit einer Wischeinheit die ein streifenförmig ausgebildetes Tuch umfasst, welches von einer Vorratsrolle über die Wischeinheit zu einer Lagerrolle geführt ist.

Das Dokument WO-A1-2008/061951 offenbart eine Reinigungsvorrichtung zur automatisierten Reinigung von flächigen Regalböden.

Ausgehend vom vorbeschriebenen Stand der Technik liegt der Erfindung die **Aufgabe** zugrunde, eine Reinigungsvorrichtung sowie ein Verfahren zur automatisierten Reinigung von Regalböden bereitzustellen, mit weicher unter Nutzung eines Logistikroboters eine automatisierte Reinigung von Regalböden erfolgen kann.

Vorrichtungsseitig wird eine Reinigungsvorrichtung mit den Merkmalen des Patentanspruches 1 vorgeschlagen. Weitere Vorteile und Merkmale ergeben sich aus den Unteransprüchen.

Hinsichtlich des Verfahrens wird ein Verfahren mit den Merkmalen des Anspruches 11 vorgeschlagen. Weitere Vorteile und Merkmale ergeben sich aus der diesbezüglichen Beschreibung.

Erfindungsgemäß wird eine Reinigungsvorrichtung vorgeschlagen, die eine Trageinheit zur Anordnung an einem Roboter umfasst, welcher für die automatische Bewirtschaftung eines entsprechenden Regals vorgesehen ist. Das bedeutet, dass dieser vor ein Regalfach positionierbar ist und in dieses ein- und ausfahren kann. Die Trageinheit wird so ausgebildet, dass sie an einem entsprechenden Roboter angeordnet werden kann. Weiterhin weist die Reinigungsvorrichtung eine an der Trageinheit angeordnete Funktionsbaugruppe auf, die eine Halterung für eine Wischeinheit aufweist. Die Funktionsbaugruppe ist derart an der Trageinheit angeordnet, dass die Wischeinheit beim ein- und/oder ausfahren des Roboters in ein Regalfach ein Regalbodenoberfläche berührend über diese hinwegziehbar ist.

Die Erfindung macht sich zunutze, dass in dem automatisch bewirtschafteten Regalsystem bereits eine entsprechende Steuerung und eine Robotik vorhanden ist, die geeignet ist, vor ein Regalfach positioniert zu werden, in dieses ein- und auszufahren und dabei Hub- und Senkbewegungen auszuführen, bei welchen es sich um Be- und Entladebewegungen handelt. Typischerweise wird ein entsprechender Roboter vor einem Regalfach positioniert, fährt in dieses ein, macht eine Hubbewegung, um ein im Regal gelagertes Produkt anzuheben, und fährt hinaus, um das Regalfach zu entladen. Umgekehrt kann der Roboter mit einem Produkt in einer höheren Position in das Regalfach einfahren, dort eine Senkbewegung ausführen, um das Produkt auf dem Regalboden abzulagern und in der abgesenkten Position wieder herausfahren.

Die Erfindung umfasst nun eine Trageinheit, die diese Bewegungen mit dem Roboter ausführen kann, dabei aber so dimensioniert ist, dass sie in dem Regalfach nicht abgelagert wird. Sie verfügt aber über vorstehende Wischeinheiten, die bei der Durchführung dieser Bewegungen über die Regalböden wischen. Dabei ist bevorzugt, wenn der Roboter eine Beladebewegung ausführt, das heißt, er fährt in einer erhöhten Position mit der Trageinheit und den daran angeordneten Wischeinheiten in das Regalfach ein. Dann macht der Roboter eine Senkbewegung, und fährt wieder aus dem Regalfach heraus, wobei die Wischeinheiten automatisch über die Regalböden wischen und den dortigen Schmutz aufnehmen.

In bevorzugter Weise weist die Halterung für die Wischeinheiten eine Stempelfläche auf. Es kann sich dabei um eine gepolsterte ebene Fläche handeln, über weiche beispielsweise ein Wischtuch spannbar ist, so dass dieses in seiner Funktion unterstützt wird.

Erfindungsgemäß umfasst die Wischeinheit ein Tuch. Dieses ist erfindungsgemäß streifenförmig ausgebildet.

Dies ermöglicht es, das Tuch auf einer Vorratsrolle aufgerollt bereitzustellen. Es ist dann über die Wischeinheit geführt auf eine Lagerrolle aufwickelbar.

Auf diese Weise ist es möglich, die Lagerrolle anzutreiben und auf diese Weise das Tuch im Rahmen der Reinigungsvorgänge immer ein Stück vorzuschieben. Auf diese Weise kommt je nach Bedarf oder beispielsweise bei jedem Regalboden ein neues Stück Tuch zum Einsatz.

Um ein unbeabsichtigtes Abwickeln des Tuches zu verhindern wird vorgeschlagen, die Vorratsrolle zu bremsen, beispielsweise mit einer sogenannten Hysteresebremse.

Weiterhin wird gemäß der Erfindung das Tuch über wenigstens eine Umlenkrolle geführt. Diese ist konisch, um sicherzustellen, dass das Tuch immer entweder nach außen oder nach innen zentriert wird.

Gemäß einem weiteren vorteilhaften Vorschlag weist die Funktionsgruppe wenigstens zwei Halterungen für Wischeinheiten auf. Dies ermöglicht es, je nach gegebenem Konstruktionszustand des Regales und seiner Regalböden die Halterung mit den Wischeinheiten in das Regalfach einzubringen und wirksam werden zu lassen, ohne dass bei sehr breiten oder beispielsweise geteilten Regalböden die Wischeinheiten umpositioniert werden müssen.

In vorteilhafter Weise sind die Wischeinheiten gegenüber der Trageinheit einstellbar. Weiterhin kann mit Vorteil die Halterung für die Wischeinheiten gegenüber der Funktionsbaugruppe oder der Trageinheit verfahrbar oder bewegbar sein. Dies ermöglicht es, auch bei ungünstigen Regalkonstruktionen ein Einfahren und Wischen umzusetzen. Hierbei ist wesentlich, dass die Trageinheit in das Regal eingefahren wird und die Wischeinheiten auf dem Regalboden positionierbar sind, um beim Herausziehen der Trageinheit aus dem Regalfach automatisch die Wischeinheiten über die Regalböden zu führen.

In vorteilhafter Weise weist die Funktionsbaugruppe einen Tank für ein Reinigungsmedium auf, Dieses kann auf das Tuch und/oder auf den Regalboden aufgebracht werden. Zu diesem Zweck kann die Funktionsbaugruppe Düsen aufweisen, die über Leitungen mit Reinigungsmedium beaufschlagt werden.

In vorteilhafter Weise kann die Funktionsbaugruppe auch eine Auffangeinheit für Wischreste aufweisen, so dass beispielsweise unterhalb der Wischeinheiten Auffangbleche positioniert sind oder dergleichen.

Mit der Erfindung wird eine Reinigungsvorrichtung bereitgestellt, die mittels bei Automatikregaleinheiten vorhandener Infrastruktur und Hardware optimal zur Reinigung von Regalböden eingesetzt werden kann.

Da die Steuerung der Regallogistik automatisch die freien Regalfächer kennt, kann jederzeit ein entsprechender Reinigungsvorgang durchgeführt werden. Auch kann die Logistik vorsehen, dass bestimmte Gassen oder Regalwände leer gehalten werden, bis sie gereinigt sind, so dass immer ein bestimmter Regalbereich gereinigt werden kann und dann wieder in die Bewirtschaftung übernommen wird.

Verfahrensseitig umfasst das Verfahren, dass die Reinigungsvorrichtung mit der Trageinheit an einem Roboter zur Regalbewirtschaftung angeordnet wird. Dieser Roboter wird dann von der Zentralsteuerung vor ein Regalfach in eine Beladeposition verfahren. Er fährt dann in das Regalfach ein und bringt damit die Reinigungsvorrichtung in das Regalfach. In einer Endposition senkt der Roboter sich in Richtung einer Abstellposition ab, ohne jedoch soweit abzusenken, dass die Reinigungsvorrichtung abgestellt wird. Die Wischeinheiten sind derart an der Trageinheit angeordnet, dass sie in dieser Position auf einer Regalbodenfläche aufliegen. Wird in dieser Position die Reinigungsvorrichtung aus dem Regalfach gezogen, werden die Regalböden dieses Regalfaches automatisch gereinigt.

Der Roboter verfährt über ein weiteres Regalfach und wiederholt die Schritte des Einfahrens, Absenkens und Herausziehens.

Erfindungsgemäß kann vorgesehen sein, dass in der abgesenkten Position die Wischeinheiten eine Korrekturbewegung ausführen, wozu sie von einer Steuerung und mittels entsprechenden Motoren, Schrittmotoren oder dergleichen bewegt werden. Es kann auch eine optische Messvorrichtung oder eine digitale Bildauswertung vorgesehen sein, so dass mittels Kamera aufgenommene Bilder analysiert werden, um eine optimale Positionierung der Wischeinheiten vorzunehmen. Auch können die optischen Überwachungen verwendet werden, um den Reinigungszustand des jeweiligen Regalfaches zu erfassen.

Verfahrensgemäß ist vorgesehen, dass das Reinigungstuch von einer Vorratsrolle abgewickelt und auf eine Lagerrolle aufgewickelt wird, wobei es auf dem Weg von Umlenkrollen über eine Wischeinheit geführt wird.

Auf diese Weise kann das Tuch bei Verschmutzung erneuert oder nach einem vorgegebenen Rhythmus ein Tuchvorschub durchgeführt werden. Die Abwickellänge des Tuchs wir mittels Sensor an einer Umlenkrolle abgefragt / überprüft.

Als Reinigungsmedium kommt Wasser in Betracht, gegebenenfalls mit entsprechender Chemie, je nachdem, um welche Produkte es sich handelt, die in dem Regal gelagert werden. Weitere vorteilhafte Optionen sind insbesondere Steuerungen und Anpassungen der Ein- und Ausfahrgeschwindigkeit, der Motorlaufzeit, der Sprühzeit der Düsen, die Füllstandsüberwachung des Tanks, die Abrollmenge/Vorrat des Wischtuches und der Verbrauchsmaterialien insgesamt, Laufzeitüberwachung, Wartungsintervalle usw..

Weitere Vorteile und Merkmale ergeben sich aus der folgenden Beschreibung anhand der Figuren. Dabei zeigen:
- Fig. 1: eine perspektivische Ansicht eines Ausführungsbeispiels für eine erfindungsgemäße Reinigungsvorrichtung;
- Fig. 2: eine Draufsicht auf eine Vorrichtung gemäß Fig. 1 und
- Fig. 3: eine Frontansicht auf die Vorrichtung gemäß Fig. 1.

In den Figuren sind gleiche Elemente mit gleichen Bezugszeichen versehen.

Die Figuren zeigen die Reinigungsvorrichtung 1. Die Trageinheit 2 besteht aus Rahmenelementen 3. Im vorderen Bereich ist eine Frontplatteneinheit 4 durch mehrere miteinander kombinierte Rahmenelemente ausgebildet. An der Trageinheit 2 sind Vorratsrollen 5 und Lagerrollen 6 angeordnet, wobei die Lagerrolle 6 durch einen Motor 14 angetrieben wird, um das Tuch aufzuwickeln. Das Tuch läuft von der Vorratsrolle 5 über die Umlenkrollen 7 und 8, den Wischstempel 9 zur Lagerrolle 6, wo es aufgewickelt wird. Auf diese Weise kann ein ständiger Vorschub dafür sorgen, dass immer ein frisches Tuch für das jeweilige nicht gezeigte Regalbodenelement vorgelegt ist. Die Umlenkrolle 8 ist konisch ausgebildet, um sicherzustellen, dass das Tuch immer nach innen oder außen läuft.

An der Frontplatte 4 ist ein Wischstempel 9 ausgebildet, der das Tuch entsprechend gepolstert hinterfüttert. Im vorderen Bereich sind Zentrierrollen 10 angeordnet, um die Reinigungsvorrichtung 1 in den Spalt zwischen den zwei Teilelementen eines geteilten Regalbodens einzuführen. Nach dem Absenken ist dann das Tuch durch den Wischstempel 9 auf die Regalböden aufgepresst und beim Herausziehen wird der Regalboden gereinigt.

Eine Sprüheinheit 11 bestehend aus einem Sprühbalken 17 und Düsen 18 sorgt dafür, dass aus dem Tank 12 stammendes Reinigungsmedium auf die Regelböden gespritzt wird, bevor diese gewischt werden.

Die Rollen 5 und 6 sowie 7 und 8 sind über Wellen 13 gelagert, so dass im gezeigten Ausführungsbeispiel auf beiden Seiten der Trageinheit 2 entsprechende Reinigungseinheiten ausgebildet sind.

Die Zentrierrollen 10 sind über Positionierhalter 15 gehalten, die ihrerseits in einem Nutbalken 16 fixiert sind.

Die Trageinheit 2 kann wie sie ist auf die Oberfläche eines Bewirtschaftungsroboters aufgesetzt und dort befestigt werden. Der Bewegungsablauf des Roboters, positionieren vor einer Regaleinheit, Einfahren, Absenken und Herausziehen bewirkt, dass beim Einfahren über die Düsen 18 die Regalböden besprüht werden, beim Ausfahren der Wischstempel 9 mit dem jeweiligen Tuchelement über die Regalböden wischt und diese reinigt.

Die beschriebenen Ausführungsbeispiele dienen nur der Erläuterung und sind nicht beschränkend, die Erfindung ist durch die Ansprüche beschränkt.

### Bezugszeichen

- 1: Reinigungsvorrichtung
- 2: Trageinheit
- 3: Rahmenelemente
- 4: Frontplatte
- 5: Vorratsrolle
- 6: Lagerrolle
- 7: Umlenkrolle
- 8: Umlenkrolle
- 9: Wischstempel
- 10: Zentrierrollen
- 11: Sprüheinheit
- 12: Tank
- 13: Wellen
- 14: Motor
- 15: Positionierhalter
- 16: Nutbalken
- 17: Sprühbalken
- 18: Düse
- 19: Sensor (zum Überprüfen der Abwickellänge des Tuchs)

## Patentansprüche

1. Reinigungsvorrichtung (1) geeignet zur automatisierten Reinigung von flächigen Regalböden von mittels Logistikroboter bewirtschafteten Regalen, umfassend eine Trageinheit (2) zur Anordnung an einem bewirtschaftenden Logistikroboter, welcher in ein Regalfach ein- und ausfahren kann, und wenigstens eine Funktionsbaugruppe, die eine Halterung für eine Wischeinheit aufweist und an der Trageinheit (2) angeordnet ist, wobei die Wischeinheit ein streifenförmig ausgebildetes Tuch umfasst, welches von einer Vorratsrolle (5) über die Wischeinheit zu einer Lagerrolle (6) geführt ist, und wobei das Tuch über eine konische Umlenkrolle (7, 8) geführt ist, und die Wischeinheit derart ausgebildet ist, dass sie eine Regalbodenoberfläche berührend über diese hinwegziehbar ist.

2. Reinigungsvorrichtung nach Anspruch 1, **dadurch gekennzeichnet, dass** die Halterung eine Stempelfläche aufweist.

3. Reinigungsvorrichtung nach Anspruch 1, **dadurch gekennzeichnet, dass** die Vorratsrolle (5) gebremst ist.

4. Reinigungsvorrichtung nach einem der vorhergehenden Ansprüche, **dadurch gekennzeichnet, dass** die Funktionsbaugruppe wenigstens zwei Halterungen für Wischeinheiten aufweist.

5. Reinigungsvorrichtung nach einem der vorhergehenden Ansprüche, **dadurch gekennzeichnet, dass** die Funktionsbaugruppe einen Tank (12) für ein Reinigungsmedium aufweist.

6. Reinigungsvorrichtung nach Anspruch 5, derart ausgebildet, dass das Reinigungsmedium auf das Tuch aufgebracht wird.

7. Reinigungsvorrichtung nach einem der Ansprüche 5 oder 6, derart ausgebildet, dass das Reinigungsmedium auf den Regalboden aufgebracht wird.

8. Reinigungsvorrichtung nach einem der vorhergehenden Ansprüche, **dadurch gekennzeichnet, dass** die Funktionsbaugruppe Düsen (18) aufweist.

9. Reinigungsvorrichtung nach einem der vorhergehenden Ansprüche, **dadurch gekennzeichnet, dass** die Funktionsbaugruppe eine Auffangeinheit für Wischreste aufweist.

10. Reinigungsvorrichtung nach einem der vorhergehenden Ansprüche, **dadurch gekennzeichnet, dass** die Funktionsbaugruppe gegenüber der Trageinheit (2) beweglich ist.

11. Verfahren zur automatisierten Reinigung von im wesentlichen flächigen Regalböden von mittels Logistikroboter bewirtschafteten Regalen mit einer Reinigungsvorrichtung (1) mit den Merkmalen nach wenigstens einem der Ansprüche 1 bis 10, wobei
a) die Reinigungsvorrichtung (1) mit der Trageinheit (2) an einem Logistikroboter zur Regalbewirtschaftung angeordnet wird,
b) der Logistikroboter vor ein Regalfach in eine Beladeposition verfahren wird,
c) die Reinigungsvorrichtung (1) in das Regalfach verfahren und in einer Endposition in Richtung einer Abstellposition abgesenkt wird, so dass jede Wischeinheit auf einer Regalbodenfläche aufliegt,
d) die Reinigungsvorrichtung (1) aus dem Regalfach gezogen wird,
e) die Schritte b, c und d in Bezug auf ein weiteres Regalfach wiederholt werden.

## Claims

1. Cleaning machine (1) suitable for automated cleaning of flat shelves of racks managed with logistics robots, comprising a supporting unit (2) for arrangement on a managing logistics robot that can move in and out of a shelf compartment and at least one function module having a holder for a wiping unit and arranged on the supporting unit (2), said wiping unit comprising a strip-like cloth which is guided from a supply roll (5) via said wiping unit to a storage roll (6) and the cloth being guided over a tapered deflection roller (7, 8) and the wiping unit being designed in such a way that it can be pulled over the shelf surface while touching the shelf surface.

2. Cleaning machine according to claim 1, **characterized in that** the holder has a piston surface.

3. Cleaning machine according to claim 1, **characterized in that** the supply roll (5) is braked.

4. Cleaning machine according to any of the preceding claims, **characterized in that** the function module comprises at least two holders for wiping units.

5. Cleaning machine according to any of the preceding claims, **characterized in that** the function module includes a tank (12) for cleaning agent.

6. Cleaning machine according to claim 5, designed in such a way that the cleaning agent is applied to the cloth.

7. Cleaning machine according to any of claims 5 or 6, designed in such a way that the cleaning agent is applied to the shelf.

8. Cleaning machine according to any of the preceding claims, **characterized in that** the function module includes nozzles (18).

9. Cleaning machine according to any of the preceding claims, **characterized in that** the function module includes a collecting unit for wiping residues.

10. Cleaning machine according to any of the preceding claims, **characterized in that** the function module is movable with respect to the supporting unit (2).

11. Method for automated cleaning of substantially flat shelves of racks managed with logistics robots using a cleaning machine (1) with the features of at least one of claims 1 to 10, wherein
a) the cleaning machine (1) with the supporting unit (2) is arranged on a logistics robot for managing shelves,
b) the logistics robot is moved in front of a shelf in a loading position,
c) the cleaning machine (1) is moved into the shelf compartment and lowered in an end position towards a placement position so that each wiping unit rests on a shelf surface,
d) the cleaning machine (1) is pulled out from the shelf compartment,
e) the steps b, c and d are repeated for another shelf compartment.

## Revendications

1. Dispositif de nettoyage (1) convenant pour le nettoyage automatisé d'étagères plates de rayonnages gérés par des robots logistiques, comprenant une unité de support (2) destinée à être disposée sur un robot logistique de gestion pouvant entrer et sortir d'un compartiment d'étagère et au moins un module fonctionnel présentant un support pour une unité d'essuyage et disposé sur l'unité de support (2), l'unité d'essuyage comprenant un chiffon en forme de bande qui est guidé d'un rouleau d'alimentation (5) à un rouleau de stockage (6) en passant par l'unité d'essuyage et le chiffon étant guidé sur un rouleau de renvoi conique (7, 8) et l'unité d'essuyage étant conçue de telle sorte qu'elle peut être tirée à travers la surface de l'étagère tout en touchant la surface de l'étagère.

2. Dispositif de nettoyage selon la revendication 1, **caractérisé en ce que** le support présente une surface de poussoir.

3. Dispositif de nettoyage selon la revendication 1, **caractérisé en ce que** le rouleau d'alimentation (5) est freiné.

4. Dispositif de nettoyage selon l'une quelconque des revendications précédentes, **caractérisé en ce que** le module fonctionnel comprend au moins deux supports d'unités d'essuyage.

5. Dispositif de nettoyage selon l'une quelconque des revendications précédentes, **caractérisé en ce que** le module fonctionnel comprend un réservoir (12) de produit de nettoyage.

6. Dispositif de nettoyage selon la revendication 5, conçue de manière à ce que le produit de nettoyage soit appliqué sur le chiffon.

7. Dispositif de nettoyage selon l'une quelconque des revendications 5 ou 6, conçue de manière à ce que le produit de nettoyage soit appliqué sur l'étagère.

8. Dispositif de nettoyage selon l'une quelconque des revendications précédentes, **caractérisée en ce que** le module fonctionnel comprend des buses (18).

9. Dispositif de nettoyage selon l'une quelconque des revendications précédentes, **caractérisée en ce que** le module fonctionnel comprend une unité de collecte des résidus d'essuyage.

10. Dispositif de nettoyage selon l'une quelconque des revendications précédentes, **caractérisée en ce que** le module fonctionnel est mobile par rapport à l'unité de support (2).

11. Procédé de nettoyage automatisé d'étagères sensiblement plates de rayonnages gérés par des robots logistiques, utilisant un dispositif de nettoyage (1) présentant les caractéristiques d'au moins l'une des revendications 1 à 10, dans lequel
a) le dispositif de nettoyage (1) avec l'unité de support (2) est disposée sur un robot logistique pour la gestion d'étagères,
b) le robot logistique est déplacé devant une étagère dans une position de chargement,
c) le dispositif de nettoyage (1) est déplacé dans le compartiment d'étagère et abaissé dans une position finale vers une position de placement de sorte que chaque unité d'essuyage repose sur une surface d'étagère,
d) le dispositif de nettoyage (1) est retirée du compartiment de l'étagère,
e) les étapes b, c et d sont répétées pour un autre compartiment d'étagère.
